# EUROPÄISCHE PATENTANMELDUNG

(11) **EP 4 471 227 A1**
(43) Veröffentlichungstag der Anmeldung: **04.12.2024**
(21) Anmeldenummer: 23176475.4
(22) Anmeldetag: 31.05.2023
(51) Int. Cl.: E04F 10/06

(54) **BALKEN MIT EINEM VORSPANNELEMENT UND EINEM GLEITELEMENT SOWIE MARKISE MIT EINEM SOLCHEN BALKEN**

(71) Anmelder: Kneer, Ingo, 88521 Ertingen (DE)
(72) Erfinder: Kneer, Ingo, 88521 Ertingen (DE)
(74) Vertreter: Isarpatent

(57) **Zusammenfassung**

Die vorliegende Erfindung betrifft einen Balken, insbesondere Zugbalken für eine Markise zum Halten und Spannen eines Markisentuchs, mit: einem Balkenprofil das eine Kammer aufweist; einem Vorspannelement, das in der Kammer gelagert ist und eine Vorspannung auf das Balkenprofil aufbringt; und einem Gleitelement zur Lagerung des Vorspannelements in der Kammer, wobei das Gleitelement in der Kammer mit dem Vorspannelement kontaktierbar und zum Ausgleich einer unterschiedlichen Wärmeausdehnung zwischen dem Vorspannelement und dem Balkenprofil ausgelegt ist. Die vorliegende Erfindung betrifft ferner eine Markise.

## Beschreibung

### GEBIET DER ERFINDUNG

Die vorliegende Erfindung betrifft einen Balken für eine Markise zum Halten und Spannen eines Markisentuchs. Des Weiteren betrifft die Erfindung eine Markise, insbesondere für eine Terrassenüberdachung oder einen Wintergarten.

### TECHNISCHER HINTERGRUND

Allgemein sind Zugbalken für Markisen bekannt, wobei durch den Zugbalken die Markise in einem ausgefahrenen Zustand gespannt wird. So werden Markisen beispielsweise unter einer Dachkonstruktion angebracht, insbesondere zum Unterspannen einer Ausfachung der Dachkonstruktion, um die Markisen vor Witterungseinflüssen zu schützen.

Die Markise kann aus einem weichen Material ausgebildet sein, beispielsweise aus einem Stoff oder Kunststoffmaterial. Der Stoff kann in einem Markisenkasten aufgerollt gelagert und an dem Zugbalken befestigt sein. Durch eine Verschiebung des Zugbalkens weg von dem Markisenkasten wird das Markisentuch gespannt. Um die Markise zu spannen bzw. an der Dachkonstruktion zu befestigen, kann diese zudem in Führungsschienen geführt sein.

Der Zugbalken muss zum einen dafür ausgelegt sein, das Markisentuch zu spannen. Zum anderen soll verhindert werden, dass der Zugbalken über die Länge eine Durchbiegung erfährt, wobei der Zugbalken ausreichend stabil ausgeführt sein muss. Bisweilen wird dies meist durch eine entsprechend starke Dimensionierung eines Balkenprofils gelöst. Diese sind jedoch dementsprechend materialintensiv.

Insgesamt weisen bekannte Zugbalken daher ein hohes Gewicht und große Außenabmessungen auf, wodurch der Zugbalken optisch hervortritt. Dies beeinträchtigt nachteilig das Erscheinungsbild der Markise. Weiterhin ist durch das hohe Eigengewicht nachteilig eine ausreichend stabile Konstruktion der Führungsschienen und der Montagemittel notwendig, um ein sicheres Anbringen und Lagern des Zugbalkens mit der Markise zu gewährleisten. Ebenso können unterschiedliche Wärmeausdehnungen der unterschiedlichen Bauteile des Zugbalkens existieren, wodurch bei einer Erwärmung Verformungen oder auch Geräuschentwicklungen entstehen können.

### ZUSAMMENFASSUNG DER ERFINDUNG

Vor diesem Hintergrund liegt der vorliegenden Erfindung die Aufgabe zugrunde, einen verbesserten Balken und eine verbesserte Markise anzugeben.

Erfindungsgemäß wird diese Aufgabe durch einen Balken mit den Merkmalen des Patentanspruchs 1 und/oder mit einer Markise mit den Merkmalen des Patentanspruchs 9 gelöst.

Demgemäß ist vorgesehen:
Ein Balken, insbesondere Zugbalken für eine Markise zum Halten und Spannen eines Markisentuchs, mit: einem Balkenprofil das eine Kammer aufweist; einem Vorspannelement, das in der Kammer gelagert ist und eine Vorspannung auf das Balkenprofil aufbringt; und einem Gleitelement zur Lagerung des Vorspannelements in der Kammer, wobei das Gleitelement in der Kammer mit dem Vorspannelement kontaktierbar und zum Ausgleich einer unterschiedlichen Wärmeausdehnung zwischen dem Vorspannelement und dem Balkenprofil ausgelegt ist.
Eine Markise, aufweisend einen Zugbalken und ein Markisentuch, wobei das Markisentuch in einem Wandkasten gelagert ist und der Zugbalken in einem ausgefahrenen Zustand zum Spannen des Markisentuchs zwischen dem Wandkasten und dem Zugbalken ausgebildet ist, wobei der Zugbalken ein Balkenprofil und ein Vorspannelement aufweist, wobei das Vorspannelement sowohl zum Ausgleich einer Durchbiegung durch das Eigengewicht des Zugbalkenprofils als auch zum Ausgleich einer Biegung durch Zugkraft des Markisentuchs ausgelegt ist, wobei zwischen dem Vorspannelement und dem Balkenprofil zumindest ein Gleitelement angeordnet ist.

Die der vorliegenden Erfindung zugrundeliegende Erkenntnis besteht darin, dass die resultierenden Kräfte aus der Zugkraft durch das Markisentuch und aus dem Eigengewicht des Zugbalkens in unterschiedliche Richtungen ausgerichtet sind, insbesondere quer zueinander.

Die der vorliegenden Erfindung zugrundeliegende Idee besteht darin, ein Vorspannelement als Bewehrung des Balkenprofils vorzusehen, das gleichzeitig zum Ausgleich einer Durchbiegung durch das Eigengewicht des Balkenprofils als auch zum Ausgleich einer Biegung durch die Zugkraft eines in der Aufnahme aufgenommenen Markisentuchs ausgebildet ist, wobei ein Gleitelement zum Ausgleich einer unterschiedlichen Wärmeausdehnung zwischen dem Vorspannelement und dem Balkenprofil dient.

Vorteilhafterweise kann dadurch eine Durchbiegung des Balkens verhindert werden, wenn sich das Vorspannelement gegenüber dem Balkenprofil unterschiedlich ausdehnt. Weiterhin kann eine Geräuschentwicklung aus resultierenden Spannungskräften vermieden werden, wodurch unangenehme Knackgeräusche oder Ähnliches vermieden werden.

Erfindungsgemäß kann das Vorspannelement eine Vorspannung flächig auf das Balkenprofil aufbringen, insbesondere durch einen flächigen Kontakt zwischen dem Vorspannelement und dem Balkenprofil. Insbesondere kann der flächige Kontakt über die Länge des Balkenprofils unterschiedliche ausgestaltet sein, sodass über die Länge des Balkenprofils unterschiedlich große Vorspannkräfte entstehen. Die Vorspannkräfte sind insbesondere quer zu der Längsrichtung des Vorspannelements ausgerichtet. Dadurch können die Vorspannkräfte als unterschiedlich starke Druckkräfte an unterschiedlichen Kontaktstellen zwischen dem Vorspannelement und dem Balkenprofil ausgeführt sein. In diesem flächigen Kontakt ist das Gleitelement vorgesehen, sodass kein direkter Kontakt zwischen dem Vorspannelement und dem Balkenprofil vorliegt. Das Vorspannelement kann daher quasi schwimmend in dem Balkenprofil gelagert werden.

Das Gleitelement kann nur im Bereich einer Kraftübertragung zwischen dem Vorspannelement und dem Balkenprofil angeordnet sein. Dadurch kann eine Reibkraft zwischen dem Vorspannelement und dem Balkenprofil bei einer Ausdehnung eines der Elemente verhindert werden.

Insbesondere soll eine Auslegung der Vorspannung derart erfolgen, dass ein Ausgleich einer Biegung durch die Zugkraft aus dem Eigengewicht des Markisentuchs in einem ausgefahrenen Zustand ausgeglichen werden kann, sodass das Balkenprofil in dem ausgefahrenen Zustand der Markise im Wesentlichen durchbiegungsfrei verbleibt. Zusätzlich kann durch das Gleitelement eine Durchbiegung bei einer Erwärmung oder Abkühlung verhindert werden.

Ferner ist es auf diese Weise vorteilhaft möglich das Markisentuch faltenfrei in dem Markisenkasten aufzurollen, wenn die Markise eingefahren wird, d. h. wenn der Zugbalken in Richtung des Markisenkastens bewegt wird. Wenn eine Durchbiegung des Zugbalkens in Richtung des Markisenkastens und damit ein Durchhängen der Markise verhindert wird, so kann die Markise beim Aufrollen nahezu faltenfrei aufgerollt werden.

Das Balkenprofil kann unterschiedliche Ausgestaltungen aufweisen, wobei das Balkenprofil insbesondere zur statischen Auslegung des Zugbalkens dient. Das Balkenprofil weist eine Aufnahme für das Markisentuch auf, die als eine Art Haken ausgeformt sein kann, der über die komplette Länge des Balkenprofils verläuft und in welchen das Markisentuch eingehängt wird.

Durch die Kammer kann besonders vorteilhaft eine Kraft quer zu der Längsrichtung des Balkenprofils ausgeübt werden. Das Vorspannelement ist daher insbesondere nicht als Spannelement in Form eines Stahlseils ausgeführt, das in Längsrichtung des Seils die Vorspannkraft ausübt. Hingegen ist das Vorspannelement als flächiges Vorspannelement ausgeführt, dass eine Vorspannkraft auf das Balkenelement quer zu der Längsrichtung des Vorspannelements durch Kontakt mit dem Balkenelement erzeugen kann.

Die Kammer kann bezüglich einer im montierten Zustand horizontalen und einer vertikalen Ebene geneigt sein, wobei die Ebenen durch eine Längsrichtung des Balkenprofils verlaufen. Die Kammer kann insbesondere derart geneigt sein, dass die Kammer in Richtung einer resultierenden Kraft aus dem Eigengewicht und der Zugkraft des Markisentuches ausgerichtet ist. Stützt sich nun das Vorspannelement an der Kammer ab, kann eine Vorspannkraft auf die Kammer und damit auf das Balkenelement übertragen werden. Insbesondere erfolgt die Kraftübertragung über eine Seitenfläche der Kammer, an welcher jeweils ein Gleitelement angeordnet ist. Die Kammer weist bevorzugt eine flächige Seite auf, die als Kontaktfläche zur Übertragung der Vorspannkraft dient und als Auflagefläche für das Gleitelement ausgebildet ist. Die flächige Seite, insbesondere als zweiter Seitenabschnitt bezeichnet, ist bevorzugt quer zu der Kraftrichtung der Vorspannkraft ausgerichtet. Insbesondere weist die Kammer eine Querschnittsform auf, die zwei gegenüberliegende flächige Seiten aufweist, sodass eine Vorspannkraft in zwei Richtungen übertragen werden kann.

Die Markise ist insbesondere für eine Terrassenüberdachung oder einen Wintergarten ausgebildet.

Vorteilhafte Ausgestaltungen und Weiterbildungen ergeben sich aus den weiteren Unteransprüchen sowie aus der Beschreibung unter Bezugnahme auf die Figuren der Zeichnung.

Gemäß einer vorteilhaften Ausführungsform kann die Kammer in Längsrichtung des Balkenprofils verlaufen, wobei die Kammer zumindest eine Tasche aufweist, die in der Längsrichtung ausgerichtet ist, und in welcher das Gleitelement aufnehmbar ist. Dadurch kann das Gleitelement in der gewünschten Position gehalten werden, bevor das Vorspannelement eingebracht wird. Auch während einer Kraftübertragung zwischen dem Vorspannelement und dem Balkenprofil kann das Gleitelement in der gewünschten Position gehalten werden, um ein Gleiten des Vorspannelements relativ zu dem Balkenprofil zu ermöglichen. Ein Verrutschen des Gleitelements kann demnach verhindert werden. Die Tasche ist folglich derart offen ausgebildet, dass ein direkter Kontakt zwischen dem Gleitelement und dem Vorspannelement weiterhin möglich ist.

Gemäß einer vorteilhaften Ausführungsform kann die Kammer zwei gegenüberliegende Taschen aufweisen, in welchen jeweils ein Gleitelement aufnehmbar ist. Dadurch kann das Vorspannelement an zwei gegenüberliegenden Seiten, an welchen es Kräfte auf das Balkenprofil übertragen kann, über das Gleitelement gelagert sein. Insbesondere erfolgt die Kraftübertragung über eine Seitenfläche der Kammer, an welcher jeweils ein Gleitelement angeordnet ist. Die Taschen sind daher bevorzugt an diesen Seitenflächen vorgesehen. Die Taschen ist derart offen ausgebildet, dass ein direkter Kontakt zwischen jedem Gleitelement und dem Vorspannelement weiterhin möglich ist.

Vorteilhafterweise kann das Vorspannelement als Flachstahlschiene ausgebildet sein. Insbesondere über eine kurze Seitenkante des Querschnitts der Flachstahlschiene kann dabei eine Kraft auf die Kammer, insbesondere über das Gleitelement, übertragen werden. Dies wird insbesondere dadurch erreicht, dass die Flachstahlschiene in Kraftrichtung der Vorspannkraft steif ausgebildet ist, sodass über die kurze Seitenkante die Vorspannkraft übertragen werden kann. Über eine lange Seitenkante des Querschnitts wird dabei die Vorspannkraft aufgebaut, wobei die lange Seite insbesondere parallel zu der Vorspannkraft Richtung verläuft. Die kurze Seitenkante der Flachstahlschiene kann dabei mit der flächigen Seite der Kammer kontaktiert sein, um die Vorspannkraft übertragen.

Gemäß einer besonders bevorzugten Ausführungsform kann die Kammer im Querschnitt eine Rechteckform aufweisen, wobei die zumindest eine Tasche an einer kurzen Seite der Rechteckform ausgebildet ist. Die Tasche kann daher als Teilbereich der Kammer ausgebildet sein, wobei der Teilbereich eine offene Verbindung zu der Kammer beibehält, sodass ein direkter Kontakt zwischen dem Gleitelement und dem Vorspannelement weiterhin möglich ist.

Gemäß einer vorteilhaften Ausführungsform kann die zumindest eine Tasche durch zumindest einen Vorsprung gebildet werden, wobei durch den Vorsprung das Gleitelement in der Tasche haltbar ist. Dadurch kann das Gleitelement an den Vorsprung als eine Art Anschlag anstoßen, und daher in Position gehalten werden. Es können beispielsweise zwei Vorsprünge vorgesehen sein, wobei jeweils ein Vorsprung an einer Seite der Kammer übersteht.

Gemäß einer Weiterbildung kann das Gleitelement eine Länge aufweisen, die an eine Länge des Balkenprofils anpassbar ist. So kann das Balkenprofil und das Gleitelement dieselbe Länge aufweisen. Beispielsweise kann das Gleitelement auch an dem Vorspannelement oder an dem Balkenprofil vormontiert bzw. befestigt sein.

Gemäß einer Ausführungsform kann durch das Gleitelement eine schwimmende Lagerung zwischen dem Vorspannelement und dem Balkenprofil ausbildbar sein. Dadurch werden Reibkräfte zwischen dem Balkenprofil und dem Vorspannelement vermieden, sodass eine Geräuschentwicklung unterbunden werden kann. Weiterhin kann eine Durchbiegung durch eine unterschiedliche Wärmeausdehnung verhindert werden, da ein freies Bewegen des Vorspannelements längs zu dem Balkenprofil ermöglicht wird.

Gemäß einer Ausführungsform kann das Balkenprofil ein Strangpressprofil sein und die Kammer und die Taschen bzw. Vorsprünge als Teil des Strangpressprofils ausgeformt sein. Dadurch kann ein einteiliges Balkenprofil hergestellt werden, das bereits die Kammer umfasst.

Gemäß einer Ausführungsform kann durch das Gleitelement ein direkter Kontakt zwischen dem Vorspannelement und dem Balkenprofil verhinderbar sein, sodass eine Geräuschentwicklung durch Kontakt des Vorspannelements mit dem Balkenprofil unterbunden werden kann.

Bei einer vorteilhaften Ausführungsform der Markise kann das Vorspannelement durch Abstützen an dem Balkenprofil eine resultierende Vorspannkraft entgegen dem Eigengewicht und entgegen der Zugkraft auf das Balkenprofil aufbringen, wobei die Vorspannkraft im Wesentlichen quer zu einer Längsrichtung des Balkenprofils ausgerichtet ist, und wobei das Vorspannelement durch das Gleitelement in Längsrichtung schwimmend in dem Balkenprofil gelagert ist. Für die Markise gelten dabei dieselben Vorteile, wie bezüglich des Balkens beschrieben.

Die obigen Ausgestaltungen und Weiterbildungen lassen sich, sofern sinnvoll, beliebig miteinander kombinieren. Weitere mögliche Ausgestaltungen, Weiterbildungen und Implementierungen der Erfindung umfassen auch nicht explizit genannte Kombinationen von zuvor oder im Folgenden bezüglich der Ausführungsbeispiele beschriebenen Merkmale der Erfindung. Insbesondere wird dabei der Fachmann auch Einzelaspekte als Verbesserungen oder Ergänzungen zu der jeweiligen Grundform der vorliegenden Erfindung hinzufügen.

### INHALTSANGABE DER ZEICHNUNG

Die vorliegende Erfindung wird nachfolgend anhand der in den schematischen Figuren der Zeichnung angegebenen Ausführungsbeispiele näher erläutert. Es zeigen dabei:
- Fig. 1: eine Ausführungsform einer Markise;
- Fig. 2: eine Schnittdarstellung durch ein Balkenprofil mit einem Vorspannelement;
- Fig. 3: eine Schnittdarstellung durch ein Balkenprofil mit einem Vorspannelement;
- Fig. 4: eine Seitenansicht eines Vorspannelements;
- Fig. 5: eine Seitenansicht unterschiedliche Zugbalken in unterschiedlichen Verformungszuständen;
- Fig. 6: ein Vorspannelement mit einem Hilfswerkzeug;
- Fig. 7: ein Vorspannelement mit einem Hilfswerkzeug;
- Fig. 8: ein Vorspannelement mit einem Hilfswerkzeug;
- Fig. 9: eine Schnittdarstellung durch ein Balkenprofil mit einem Vorspannelement und Gleitelementen.

Die beiliegenden Figuren der Zeichnung sollen ein weiteres Verständnis der Ausführungsformen der Erfindung vermitteln. Sie veranschaulichen Ausführungsformen und dienen im Zusammenhang mit der Beschreibung der Erklärung von Prinzipien und Konzepten der Erfindung. Andere Ausführungsformen und viele der genannten Vorteile ergeben sich im Hinblick auf die Zeichnungen. Die Elemente der Zeichnungen sind nicht notwendigerweise maßstabsgetreu zueinander gezeigt.

In den Figuren der Zeichnung sind gleiche, funktionsgleiche und gleich wirkende Elemente, Merkmale und Komponenten - sofern nichts Anderes ausgeführt ist - jeweils mit denselben Bezugszeichen versehen.

### BESCHREIBUNG VON AUSFÜHRUNGSBEISPIELEN

Fig. 1 zeigt eine Ausführungsform einer Markise 2. Die Markise 2 weist ein Markisentuch 3 auf, das zwischen einem Zugbalken 1 und einem Wandkasten 11 gespannt werden kann. Dabei entstehen unterschiedliche Zugkräfte 1 aus dem Markisentuch 3. Die Zugkräfte M1 sind im mittleren Bereich des Zugbalkens 1 am größten, sodass der Zugbalken 1 in diesem Bereich durch das Markisentuch 3 in der Ebene E1 und entgegen der Richtung R1 am weitesten ausgelenkt wird. Des Weiteren weist der Zugbalken 1 ein Eigengewicht E auf, sodass der Zugbalken 1 in der Ebene E2 in Richtung R2 eine Durchbiegung erfährt. Diese Durchbiegungen in die unterschiedlichen Ebenen E1, E2 bzw. Richtungen R1, R2 können mit den vorgeschlagenen Vorrichtungen bzw. Verfahren unterbunden werden. Der Zugbalken 1 ist weiterhin in Führungsschienen 14 geführt, sodass das Markisentuch 3 über eine gewünschte Strecke aus- und eingefahren werden kann.

Fig. 2 zeigt eine Schnittdarstellung durch ein Balkenprofil 4 mit einem Vorspannelement 5. Das Balkenprofil 4 weist eine Aufnahme 13 zu Befestigung des Markisentuch 3 auf. In dem Balkenprofil 4 ist eine Kammer 6 integriert, die in einem Anstellwinkel 12 geneigt ausgerichtet ist. Der Anstellwinkel 12 ist bezüglich der horizontalen Ebene ausgerichtet, wobei die horizontale Ebene E1 in Richtung R1 verläuft. Die Kammer 6 ist nahezu über die komplette Höhe des Balkenprofils 4 ausgeformt, und weist insbesondere einen rechteckförmigen Querschnitt auf. Die Kammer 6 besitzt zwei Seitenflächen 7a, 7b, die gegenüberliegend in der Kammer 6 angeordnet sind. Gegen diese Seitenflächen 7a, 7b stützt sich ein Vorspannelement 5 ab, das in der Kammer 6 angeordnet ist. Dadurch kann von dem Vorspannelement 5 eine Vorspannkraft über die Seitenflächen 7a, 7b auf das Balkenelement 4 übertragen werden. Die Vorspannkraft ist in Richtung der Kammer 6 ausgerichtet, d. h. in der Richtung, die den Anstellwinkel 12 beschreibt. Dadurch kann eine resultierende Gegenkraft aufgebaut werden, die entgegen dem Gegengewicht E des Zugbalkens 1 und entgegen der Zugkraft M1 aus dem Markisentuch 3 ausgerichtet ist.

Fig. 3 zeigt eine weitere Schnittdarstellung durch ein Balkenprofil 4 mit einem Vorspannelement 5. Hierbei sind die Vorspannkräfte V1, V2 dargestellt. Diese werden aus einem Kontakt zwischen dem Vorspannelement 5 und der Kammer 6 ausgebildet, insbesondere einem Kontakt von der kurzen Seitenkante des Vorspannelements 6 mit zweiten Seitenabschnitten 16 der Kammer 6. An ersten Seitenabschnitten 15 der Kammer 6 ist jeweils eine Aufwölbung 9 ausgeformt, sodass eine Montageöffnung 10 in der Kammer 6 resultiert. Durch diese Montageöffnung 10 kann ein Hilfswerkzeug (dargestellt in Fig. 6) eingeführt werden, um das Vorspannelement 5 in die Kammer 6 einzuziehen.

Fig. 4 zeigt eine Seitenansicht eines Vorspannelements 5. In dieser Seitenansicht sind die Bogenform bzw. die Krümmung erkennbar. Während der Querschnitt des Vorspannelements 5 über die komplette Länge, d. h. in Längsrichtung 8, eine konstante Querschnittsform aufweisen kann, so ist das Vorspannelement 5 an sich gekrümmt ausgeführt. Dies bedeutet, dass eine Überhöhung ausgeformt wird. Die Überhöhung kann durch eine Teilkreisform beschrieben werden, welche von einem Radius r abhängig ist. Eine Überhöhung d ist in dieser Ausführungsform im mittleren Bereich des Vorspannelements 5 am größten ausgeformt. Die Überhöhung d kann beispielsweise 0,5 mm bis 40 mm betragen. Die Überhöhung d kann ebenso 0,5 mm bis 30 mm, insbesondere 1 mm bis 30 mm betragen. In einer bevorzugten Ausführungsform kann die Überhöhung d 0,5 mm oder 2 mm betragen. Die Werte sind dabei abhängig von der Länge des Vorspannelements 5. Das Vorspannelement 5 kann beispielsweise eine Länge von 3 m bis 10 m, insbesondere 5 m bis 7 m, insbesondere 6 m aufweisen.

Fig. 5 zeigt eine Seitenansicht unterschiedliche Zugbalken 1 in unterschiedlichen Verformungszuständen. In der obersten Darstellung ist der Zugbalken 1 mit einer Auslenkung nach oben dargestellt, welche durch die Vorspannkraft V2 ausgeübt wird. Dies ist dann der Fall, wenn der Zugbalken 1 ohne Eigengewicht betrachtet werden würde. Wird das Eigengewicht E beaufschlagt, so liegt der Zugbalken 1 ohne Überhöhung vor, wie in der zweiten Darstellung dargestellt. Folglich kann durch die Vorspannung eine Durchbiegung infolge eines Eigengewichts E verhindert werden. In der von oben gesehenen dritten Darstellung ist ein Zugbalken 1 dargestellt, der infolge einer Vorspannung V1 eine Auslenkung in Richtung der Ebene E1 erfährt, welche die Ebene des Markisentuchs 3 darstellt. Wird die Markise nun ausgefahren, so wirkt auf den Zugbalken 1 die Zugkraft M1 aus dem Markisentuch 3. Aufgrund der Vorspannung V1 kann jedoch eine Durchbiegung des Zugbalkens 1 verhindert werden, sodass der Zugbalken 1 ohne Verformung vorliegt. An den äußeren Enden des Zugbalkens ist eine Federkraft F dargestellt, welche die Kraft beim Ausfahren der Markise entlang der Führungsschienen 14 beschreibt, siehe Figur 1.

Fig. 6 zeigt ein Vorspannelement 5 mit einem Hilfswerkzeug 21, wobei das Hilfswerkzeug 21 in das Vorspannelement 5 eingeführt wird, um dieses zu greifen. Das Hilfswerkzeug 21 umfasst einen Schaft 25 mit einem Kopfbereich 22. Der Kopfbereich kann mit dem Vorspannelement 5 gekoppelt werden. Dies kann dadurch erfolgen, dass an dem Kopfbereich 22 ein Vorsprung 24 ausgeformt ist, der in einen Hinterschnitt 23 des Vorspannelements 5 eingeführt wird.

Fig. 7 zeigt ein Vorspannelement 5 mit einem Hilfswerkzeug 21, wobei das Hilfswerkzeug 21 mit dem Vorspannelement 5 gekoppelt ist. Zum Greifen des Vorspannelements 5 mit dem Hilfswerkzeug 21 wird das Hilfswerkzeug 21, insbesondere der Schaft 25, um 90° gedreht, sodass der Vorsprung 24 mit dem Hinterschnitt 23 in Eingriff kommt. Wird nun das Hilfswerkzeug 21 entgegen der Längsrichtung 8 des Vorspannelement 5 bewegt, kann das Vorspannelement 5 in die Kammer 6 des Balkenprofils 4 eingezogen bzw. eingepresst werden. Das Vorspannelement 5 weist dazu abgerundete Eckbereich auf, um ein Einfädeln in die Kammer 6 zu erleichtern. Des Weiteren weist der Vorsprung 24 abgerundete Eckbereich auf, um ein Einfädeln des Hilfswerkzeugs 21 in den Hinterschnitt 23 zu erleichtern.

Fig. 8 zeigt eine weitere Darstellung des Vorspannelements 5 mit dem Hilfswerkzeug 21, wobei in der Darstellung (a) noch keine Verankerung vorliegt, und in der Darstellung (b) durch Rotation des Hilfswerkzeugs 21 eine Verankerung des Hilfswerkzeugs 21 mit dem Vorspannelement 5 vorliegt. Durch die Figuren 6 bis 8 kann das Montageverfahren beschrieben werden, mit welchen ein Vorspannelement 5, welches beispielsweise eine Form wie in Figur 4 aufweist, in eine Kammer 6 eingezogen werden kann, die beispielsweise wie in den Figuren 2 und 3 ausgeformt ist.

Fig. 9 zeigt eine Schnittdarstellung durch ein Balkenprofil 4 mit einem Vorspannelement 5 und Gleitelementen 17. Die Gleitelemente 17 dienen zur Lagerung des Vorspannelements 5 in der Kammer 6, wobei jedes der Gleitelemente 17 in der Kammer 6 mit dem Vorspannelement 5 kontaktiert ist. Dadurch kann eine unterschiedliche Wärmedehnung zwischen dem Vorspannelement 5 und dem Balkenprofil 4 ausgeglichen werden. Die Kammer 6 kann, insbesondere in den beiden zweiten Seitenabschnitten 16, jeweils eine Tasche 18 aufweisen, in welche jeweils ein Gleitelement 17 eingeschoben werden kann. Die Tasche 18 kann durch einen Vorsprung 19 gebildet werden, der an einer Innenseite von der Kammer 6 absteht. Der Vorsprung 19 kann gleichzeitig dazu dienen, das Vorspannelement 5 beanstandet zu den beiden ersten Seitenabschnitten 15 zu lagern. Dazu können weitere Vorsprünge 20 vorgesehen sein, die an den ersten Seitenabschnitten 15 der Kammer 6 vorgesehen sind, um das Vorspannelement 5 über die komplette Länge der Kammer 6 zentral in der Kammer 6 zu halten. Durch die Vorsprünge 20 kann weiterhin sichergestellt werden, dass lediglich Vorspannkräfte V1, V2 auf die zweiten Seitenabschnitten 16 übertragen werden, und das Vorspannelement 5 sich in der Kammer 6 nicht verwölbt.

Obwohl die vorliegende Erfindung anhand bevorzugter Ausführungsbeispiele vorstehend vollständig beschrieben wurde, ist sie darauf nicht beschränkt, sondern auf vielfältige Art und Weise modifizierbar. So kann insbesondere die Kammer 6 in einem von den Darstellungen abweichenden Anstellwinkel 12 in dem Balkenprofil 4 ausgerichtet sein.

### Bezugszeichenliste

- 1: Zugbalken
- 2: Markise
- 3: Markisentuch
- 4: Balkenprofil
- 5: Vorspannelement
- 6: Kammer
- 7: Seitenfläche
- 8: Längsrichtung
- 9: Aufwölbung
- 10: Montagehilfsöffnung
- 11: Wandkasten
- 12: Anstellwinkel
- 13: Aufnahme
- 14: Führungsschienen
- 15: erste Seitenabschnitte
- 16: zweite Seitenabschnitte
- 17: Gleitelement
- 18: Tasche
- 19: Vorsprung
- 20: Vorsprung
- 21: Hilfswerkzeug
- 22: Kopfbereich
- 23: Hinterschnitt
- 24: Vorsprung
- 25: Schaft

- R1: Raumrichtung
- R2: Raumrichtung
- R3: Längsrichtung
- E1: horizontalen Ebene
- E2: vertikale Ebene
- V1: Vorspannkraft
- V2: Vorspannkraft
- M1: Zugkraft Markisentuch
- E: Eigengewicht Zugbalken
- F: Federkraft
- r: Radius
- d: Überhöhung

## Patentansprüche

1. Balken, insbesondere Zugbalken (1) für eine Markise (2) zum Halten und Spannen eines Markisentuchs (3), mit:
einem Balkenprofil (4) das eine Kammer (6) aufweist;
einem Vorspannelement (5), das in der Kammer gelagert ist und eine Vorspannung auf das Balkenprofil aufbringt; und
einem Gleitelement (17) zur Lagerung des Vorspannelements (5) in der Kammer, wobei das Gleitelement (17) in der Kammer (6) mit dem Vorspannelement (5) kontaktierbar und zum Ausgleich einer unterschiedlichen Wärmeausdehnung zwischen dem Vorspannelement (5) und dem Balkenprofil (4) ausgelegt ist.

2. Balken nach Anspruch 1,
**dadurch gekennzeichnet,**
**dass** die Kammer (6) in Längsrichtung (R3) des Balkenprofils (4) verläuft, wobei die Kammer (6) zumindest eine Tasche (18) aufweist, die in der Längsrichtung (R3) ausgerichtet ist, und in welcher das Gleitelement (17) aufnehmbar ist.

3. Balken nach Anspruch 1,
**dadurch gekennzeichnet,**
**dass** die Kammer (6) zwei gegenüberliegende Taschen (18) aufweist, in welchen jeweils ein Gleitelement (17) aufnehmbar ist.

4. Balken nach Anspruch 2 oder 3,
**dadurch gekennzeichnet,**
**dass** die Kammer (6) im Querschnitt eine Rechteckform aufweist, wobei die zumindest eine Tasche (18) an einer kurzen Seite der Rechteckform ausgebildet ist.

5. Balken nach einem der Ansprüche 2 bis 4,
**dadurch gekennzeichnet,**
**dass** die zumindest eine Tasche (18) durch zumindest einen Vorsprung (19) gebildet wird, wobei durch den Vorsprung (19) das Gleitelements (17) in der Tasche (18) haltbar ist.

6. Balken nach einem der vorstehenden Ansprüche,
**dadurch gekennzeichnet,**
**dass** das Gleitelement (17) eine Länge aufweist, die an eine Länge des Balkenprofils (4) anpassbar ist.

7. Balken nach Anspruch 6,
**dadurch gekennzeichnet,**
**dass** durch das Gleitelement (17) eine schwimmende Lagerung zwischen dem Vorspannelement (5) und dem Balkenprofil (4) ausbildbar ist.

8. Balken nach einem der Ansprüche 6 oder 7,
**dadurch gekennzeichnet,**
**dass** durch das Gleitelement (17) ein direkter Kontakt zwischen dem Vorspannelement (5) und dem Balkenprofil (4) verhinderbar ist, sodass eine Geräuschentwicklung durch Kontakt des Vorspannelements (5) mit dem Balkenprofil (4) unterbunden werden kann.

9. Markise (2), aufweisend einen Zugbalken (1) und ein Markisentuch (3),
wobei das Markisentuch (3) in einem Wandkasten (11) gelagert ist und der Zugbalken (1) in einem ausgefahrenen Zustand zum Spannen des Markisentuchs (3) zwischen dem Wandkasten (11) und dem Zugbalken (3) ausgebildet ist,
wobei der Zugbalken (3) ein Balkenprofil (4) und ein Vorspannelement (5) aufweist,
wobei das Vorspannelement (5) sowohl zum Ausgleich einer Durchbiegung durch das Eigengewicht (E) des Zugbalkenprofils (4) als auch zum Ausgleich einer Biegung durch Zugkraft (M1) des Markisentuchs (3) ausgelegt ist,
wobei zwischen dem Vorspannelement (5) und dem Balkenprofil (4) zumindest ein Gleitelement (17) nach einem der vorstehenden Ansprüche angeordnet ist.

10. Markise (2) nach Anspruch 9,
**dadurch gekennzeichnet,**
**dass** das Vorspannelement (5) durch Abstützen an dem Balkenprofil (4) eine resultierende Vorspannkraft (V1, V2) entgegen dem Eigengewicht (E) und entgegen der Zugkraft (M1) auf das Balkenprofil (4) aufbringt, wobei die Vorspannkraft (V1, V2) im Wesentlichen quer zu einer Längsrichtung (R3) des Balkenprofils (4) ausgerichtet ist, und wobei das Vorspannelement (5) durch das Gleitelement (17) in Längsrichtung (R3) schwimmend in dem Balkenprofil (4) gelagert ist.
